# EUROPÄISCHE PATENTSCHRIFT

(11) **EP 1 438 248 B1**
(45) Veröffentlichungstag und Bekanntmachung des Hinweises auf die Patenterteilung: **04.01.2006**
(21) Anmeldenummer: 02782997.7
(22) Anmeldetag: 24.10.2002
(51) Int. Cl.: B65H 19/22

(54) **VORRICHTUNG ZUM AUFWICKELN VON MATERIALBAHNEN**
DEVICE FOR WINDING WEBS OF MATERIAL
DISPOSITIF POUR L'ENROULEMENT DE BANDES DE MATERIAU

(30) Priorität: 24.10.2001 DE 20117248 U
(43) Veröffentlichungstag der Anmeldung: 21.07.2004
(73) Patentinhaber: Klaus Reinhold Maschinen- und Gerätebau GmbH & Co. KG, 49525 Lengerich (DE)
(72) Erfinder: REINHOLD, Klaus, 49525 Lengerich (DE); RATZ, Gerd, 49536 Lienen (DE); BECKONERT, Werner, 48282 Emsdetten (DE); FRISCHE, Holger, 49205 Hasbergen (DE)
(74) Vertreter: Busse & Busse Patentanwälte
(86) Internationale Anmeldenummer: PCT/EP2002/011908
(87) Internationale Veröffentlichungsnummer: WO 2003/035523

(56) Entgegenhaltungen:
- EP-A- 0 788 991
- DE-A- 3 837 312
- US-A- 2 528 713
- US-B1- 6 260 786

## Beschreibung

Die Erfindung betrifft eine Vorrichtung zum Aufwickeln von kontinuierlich über Führungswalzen zulaufenden Folien-, Papier- und dgl. Materialbahnen auf einer Wickelwelle gemäß dem Oberbegriff des Anspruchs 1.

Bei bekannten Vorrichtungen zum Aufwickeln von Materialbahnen werden diese über eine im Vorrichtungsgestellteil gelagerte Gegenwalze einer Wickelwelle zugeführt. Diese ist durch horizontal verlagerbare Stützbaugruppen entsprechend der gebildeten Materialrolle steuerbar, wobei im Übergabebereich der Materialbahn eine faltenfreie Wickelung nur mit hohem technischen Aufwand erreichbar ist.

Die Erfindung befaßt sich mit dem Problem, eine Vorrichtung zum Aufwickeln von Materialbahnen der eingangs genannten Art zu schaffen, an deren Wickelwelle mit geringem technischen Aufwand während sämtlicher Wickelphasen optimale Andruck- und Übernahmeverhältnisse gewährleistet sind, dabei mit geringem Stellaufwand ein schneller Wechsel zur kontinuierlichen Zuführung nachfolgender Wickelwellen durchführbar ist und mit geringem Raumbedarf eine variable und störungssichere Steuerung der Wickelwelle bei einer Rollen-übergabe möglich ist.

Die Erfindung löst dieses Problem mit einer Vorrichtung zum Aufwickeln von Materialbahnen mit den kennzeichnenden Merkmalen des Anspruchs 1. Hinsichtlich wesentlicher weiterer Ausgestaltungen der erfindungsgemäßen Vorrichtung wird auf die Ansprüche 2 bis 28 verwiesen.

Die erfindungsgemäße Vorrichtung weist an ihren Vorrichtungsgestellteilen zwei als Schwenkarm ausgebildete Stützträger auf, die als eine in die Maschinensteuerung integrierte Funktionseinheit sowohl zur Handhabung der Wickelwelle beim Zu- bzw. Abführen im Wickelbereich als auch zur Bewegungssteuerung beim Erzeugen einer Voll-Materialrolle vorgesehen sind. Auf den beiden Schwenkarmen ist die Wickelwelle mittels einer radial verlagerbaren Haltevorrichtung abgestützt und gleichzeitig sind die Schwenkarme ihrerseits um die eine zentrale Achse der Vorrichtung bildende Mittellängsachse der Gegenwalze schwenkbar, so daß damit für die zugeführte Wickelwelle unterschiedliche Bedienstellungen erreichbar und für die in der Wickelphase befindliche Materialrolle aus zwei überlagerbaren Wirkbewegungen optimale Aufnahmebedingungen für die Materialbahn erzeugbar sind.

Dabei ist für die Steuerung der Schwenk- und Linearbewegungen der Wickelrolle eine mit den Antriebsorganen im Bereich der Schwenkarme zusammenwirkende Rechnereinheit vorgesehen, über die jeweils erfaßte Materialkennwerte der Materialbahn und Angaben zum momentanen Durchmesser der Materialrolle verarbeitet werden und das Gewicht der Materialrolle errechnet wird. Entsprechend dem beim Aufwickeln zunehmenden radialen Abstand der Materialrolle zur Gegenwalze kann mit diesen Daten ein optimaler Kontaktandruck im Übergabebereich der Materialbahn erzeugt werden. Dabei wird eine einfach und stufenlos ausführbare Winkelverstellung der Schwenkarme genutzt und mit dem jeweiligen radialen Abstand zur Gegenwalze eine aus den Polarkoordinaten der Materialrolle ableitbare Kraftkomponente in Richtung der Gegenwalze erzeugt, so daß der Aufwickelvorgang optimal während der gesamten Wickelzeit gesteuert werden kann.

Die von der Haltevorrichtung erfaßte Wickelwelle wird beim Aufwickeln mittels eines Linearantriebes radial von der Gegenwalze weg verlagert und für die Winkelverstellung der Schwenkarme sind diese in zweckmäßiger Ausführung mittels eines Zahnkranzes und eines in diesen eingreifenden Antriebsritzels mit einem Stellantrieb verbunden. Die Schwenkarme weisen in der Vorrichtung einen Schwenkbereich von mehr als 140° auf, können dabei aber auch stufenlos in Teilbereichen von weniger als 1° verlagert werden, so daß insbesondere im Nahbereich einer horizontalen durch die Schwenkachse verlaufenden Maschinenlängsebene eine stufenlose Feineinstellung der Schwenkarme möglich ist.

Die Haltevorrichtung für die Wickelwelle weist diese lösbar aufnehmende Einlegemulden auf, in denen die Wickelwelle beim Hochschwenken der Schwenkarme zu einer Warteposition oberhalb des Bedienbereiches der Vorrichtung hin gehalten sind. Nach Erreichen dieser Position kann die Wickelwelle von Tragteilen übernommen und in einer Parkposition festgelegt werden. Mit diesen Tragteilen wirkt eine ebenfalls mit der Steuerung der Vorrichtung verbundene Wechsel- und Anwickeleinrichtung zusammen, die die jeweilige Wickelwelle aus der Warteposition übernimmt und zum Anwickeln eines neuen Anfangsbereiches der Materialbahn zur Gegenwalze hin verlagert. Nach dem Anwickeln übernehmen die Schwenkarme des Stützträgers die zwischenzeitlich eine Teil-Materialrolle tragende Winkelwelle wieder in der Haltevorrichtung, die zur Herstellung einer Voll-Materialrolle auf den Schwenkarmen linear verlagerbar ist.

Zu dem dabei ohne Stillstandszeit fortzuführenden Wickelvorgang werden die Schwenkarme in eine im wesentlichen horizontale Arbeitsstellung geschwenkt, in der der vorbeschriebene und die Schrägstellung der Schwenkarme nutzende Steuerungsvorgang über den in die Bedienteile der Vorrichtung integrierten Rechner ausgelöst wird. Über entsprechende Sensordaten wird die Aufwickelung überwacht, so daß auch bei hohen Aufwickelgeschwindigkeiten von beispielsweise mehr als 100 m/min ein störungsfreier Aufwickelvorgang gewährleistet ist.

Die bis zu ihrem maximalen Aufnahmezustand gewickelte Voll-Materialrolle kann nach dem Trennen der Materialbahn mit geringem Aufwand durch einen unterhalb der Schwenkarme verlagerbaren Hubwagen übernommen werden, wobei mittels der in eine bodennahe Bedienstellung verlagerten Schwenkarme eine gute Zugänglichkeit im Bereich der Vorrichtung erreicht ist.

Während dieses Abführens der Voll-Materialrolle und dem anschließenden Einlegen der im kontinuierlichen Wickelvorgang nächstfolgenden Wickelwelle in die Haltevorrichtung ist im Bereich der Gegenwalze bereits die nach dem Trennschnitt der Materialbahn aus der Warteposition zugeführte zweite Wickelwelle in den Aufwickelvorgang integriert, wobei ein Anwickelantrieb geringerer Antriebsleistung wirksam ist. Die gleichzeitig neu mit der nächstfolgenden Wickelwelle bestückten Schwenkarme verlagern diese Wickelwelle in die Warteposition und danach werden die Aufnahmeeteile der Haltevorrichtung zu der in der Anwickelphase befindlichen Wickelwelle hin verlagert.

In dieser Bedienphase der Vorrichtung wird ein als Zentralantrieb vorgesehener Hauptantrieb im Bereich der sich bereits im Anwickelbetrieb mittels eines Hilfsantriebes drehenden Wickelwelle zugeschaltet und diese von den Schwenkarmen bzw. der Haltevorrichtung übernommen. Der bis zu diesem Zeitpunkt als Hilfsantrieb wirksame Anwickelantrieb kann nunmehr in seiner Leistung heruntergefahren werden und gleichzeitig wird das größere Antriebsmoment des als Hauptantrieb zugeschalteten Zentralantriebes wirksam. Damit ist insgesamt ein kontinuierlicher Aufwickelvorgang erreicht, dessen Fortführung mit der bereits beschriebenen Winkel- und Radialsteuerung im Übergabebereich zur Materialrolle solange fortgesetzt wird, bis die Voll-Materialrolle erreicht ist.

Hinsichtlich weiterer Einzelheiten und Vorteile der Erfindung wird auf die folgende Beschreibung und die Zeichnung verwiesen, in der die erfindungsgemäße Vorrichtung an Hand eines Ausführungsbeispiels näher veranschaulicht ist. In der Zeichnung zeigen:
- Fig. 1: eine Seitenansicht einer mit mehreren Wickelwellen bestückten Vorrichtung zum Aufwickeln einer Materialbahn,
- Fig. 2: eine Seitenansicht ähnlich Fig. 1 bei Verlagerung einer der Wickelwellen in eine obere Parkposition,
- Fig. 3: eine Seitenansicht ähnlich Fig. 1 bei Übernahme einer der Wickelwellen aus einer Anwickelvorrichtung,
- Fig. 4: eine Seitenansicht ähnlich Fig. 3 mit der in eine Wickelstellung zur Herstellung einer Voll-Materialrolle verlagerten Baugruppe,
- Fig. 5: eine Seitenansicht ähnlich Fig. 4 mit der Voll-Materialrolle nach dem Trennen der Materialbahn,
- Fig. 6: eine Seitenansicht ähnlich Fig. 5 mit der Voll-Materialrolle und der in Anwickelposition verlagerten nachfolgenden Wickelrolle,
- Fig. 7: eine Seitenansicht ähnlich Fig. 6 mit einer die Voll-Materialrolle übernehmenden Transportvorrichtung in Form eines Hubwagens,
- Fig. 8: eine vergrößerte Ausschnittsdarstellung im Seitenbereich der Wickelrolle mit den Wickelantrieben gemäß einer Linie VIII-VIII in Fig. 1,
- Fig. 9: eine Seitenansicht der Vorrichtung ähnlich Fig. 6, wobei diese im Bereich der Gegenwalze mit einer Andruckvorrichtung versehen ist,
- Fig. 10: eine vergrößerte Ausschnittsdarstellung im Seitenbereich der Gegenwalze gemäß einer Linie X-X in Fig. 9,
- Fig. 11 bis 13: jeweilige Prinzipdarstellungen der Andruckvorrichtung in unterschiedlichen Wickelphasen bei entgegen dem Uhrzeigersinn drehender Gegenwalze, und
- Fig. 14 bis 16: jeweilige Prinzipdarstellungen mit der Andruckvorrichtung bei im Uhrzeigersinn drehender Gegenwalze.

In Fig. 1 ist eine insgesamt mit 1 bezeichnete Vorrichtung zum Aufwickeln einer durch eine Strich-Punkt-Linie angedeuteten Materialbahn 2 dargestellt, wobei insbesondere an kontinuierlich geförderte Folien- oder Papierbahnen gedacht ist, die in einer Zuführrichtung (Pfeil T) in die Vorrichtung 1 gelangen. Die Materialbahn 2 wird dabei über jeweilige nicht näher bezeichnete Führungs- und Anlagewalzen 3, 3' in die ein vorderes seitliches Gestell 4 und ein hinteres seitliches Gestellteil 5 aufweisende Vorrichtung 1 geleitet und zu einer Gegenwalze 6 geführt, die in der dargestellten Ausführungsform entgegen dem Uhrzeigersinn angetrieben ist (Pfeil A). Mit dieser Gegenwalze 6 wirkt umfangsseitig eine drehbare (Pfeil A', Fig. 6) und innerhalb der Vorrichtung 1 verlagerbar abgestützte Wickelwelle 7 zusammen, die zum kontinuierlichen Aufwickeln der Materialbahn 2 mit einer Wickelhülse W versehen ist. Denkbar ist auch, daß die Gegenwalze 6 im Uhrzeigersinn drehbar ist.

Die Vorrichtung 1 weist in erfindungsgemäßer Ausführung eine Abstützung für die Wickelwelle 7 auf, die von einer um eine zentrale Querachse B der Vorrichtung 1 schwenkbaren (Schwenkbewegung gemäß Pfeil D, Fig. 2) und die Wickelwelle 7 linear verschiebbar (Pfeil C, Fig. 4) aufnehmenden Trageinheit 9 gebildet ist. Die Trageinheit 9 ist in der in den Figuren 1 bis 7 dargestellten Ausführungsform im Bereich der Gestellteile 4 und 5 so abgestützt, daß die lineare Verlagerung der Wickelwelle 7 (Fig. 4) auf der Trageinheit 9 und deren jeweils als Schwenkabstand (Pfeil D') zu einer Horizontalebene E der Vorrichtung 1 definierter Schwenkwinkel zumindest während dem Aufwickeln der Materialbahn 2 zu einer Voll-Materialrolle F (Fig. 5) gemeinsam mit der linearen Verschiebung C steuerbar ist. Für die Ausführung der Schwenkbewegungen und der linearen Verlagerung der Wickelwelle 7 ist die Vorrichtung 1 mit einer elektronischen Steuereinheit 10 versehen, die eine integrierte Rechnereinheit aufweist und eine automatische Überwachung des Aufwickelvorganges ermöglicht.

In der dargestellten Ausführungsform bildet die Mittellängsachse der Gegenwalze 6 die zentrale Querachse B und die Wickelwelle 7 ist in ihrem radialen Abstand der als eine Kontaktwalze vorgesehenen Gegenwalze 6 einstellbar auf der Trageinheit 9 gelagert.

Die Trageinheit 9 weist zur Aufnahme der Wickelwelle 7 zwei zumindest bereichsweise in die Vorrichtung 1 integrierte und um die ortsfest in den gegenüberliegenden Vorrichtungsgestellteilen 4 und 5 gelagerte Achse B der Gegenwalze 6 schwenkbare Schwenkarme 11, 11' (in der Seitenansicht nicht sichtbar) auf. An diesen Schwenkarmen 11, 11' ist zumindest eine die Wickelwelle 7 linear verlagerbar abstützende Haltevorrichtung 12 geführt (Fig. 1), wobei in zweckmäßiger Weise an jedem der Schwenkarme 11, 11' eine der Haltevorrichtungen 12 vorgesehen ist.

Nachfolgend werden die im wesentlichen spiegelbildlich zur Mittellängsebene M (Fig. 8) der Vorrichtung 1 angeordneten Baugruppen an den beiden Schwenkarmen 11, 11' bzw. den Gestellteilen 4, 5 nicht immer ausdrücklich erwähnt und zur Vereinfachung der Beschreibung wird jeweils nur auf einen der beiden Schwenkarme 11, 11' Bezug genommen, wie dies aus den Seitenansichten entnehmbar ist und eine hinreichende Funktionserläuterung ermöglicht.

Die Zusammenschau unterschiedlicher Schwenkstellungen der Schwenkarme 11, 11' gemäß Fig. 7 und Fig. 3 verdeutlicht, daß diese aus einer bodennahen Bedienstellung (Fig. 7) mittels eines Schwenkantriebes 13 hochschwenkbar sind (Fig. 2, Fig. 3) und die hier aus der Haltevorrichtung 12 lösbare Wickelwelle 7 in den Bereich einer diese oberhalb der Gegenwalze 6 übernehmenden Anwickelvorrichtung 14 verlagerbar ist (Fig. 5). Die Anwickelvorrichtung 14 ihrerseits ist gemeinsam mit der übernommenen Wickelwelle 7 mittels eines Vorschubantriebes 15 radial zur Gegenwalze 6 hin verlagerbar (Fig. 6).

An Stelle dieses Bedienzyklus mit der oberen Schwenkstellung ist denkbar, daß die im Bereich der Schwenkarme 11, 11' von der Haltevorrichtung 12 übernommene Wickelwelle 7 auch direkt in die Richtung zur Anwickelvorrichtung 14 hin bewegt werden könnte und von dieser so übernommen wird, daß im Nahbereich der Gegenwalze 6 sofort ein Anwickelvorgang an der Materialbahn 2 auslösbar ist.

In dem gemäß Fig. 2 bis 6 dargestellten Funktionsablauf der Vorrichtung 1 für einen kontinuierlichen Wickelvorgang wird die Wickelwelle 7' mittels der Schwenkarme 11, 11' in eine obere Warteposition (Schwenkbewegung gemäß Pfeil D) verlagert, hier aus der Haltevorrichtung 12 durch eine zumindest ein Tragteil in Form eines Halters 16 mit Gegenprofilteil 16' aufweisende Tragvorrichtung 17 übernommen und von dieser mittels eines Antriebszylinders 17' gehalten. Aus dieser Tragvorrichtung 17 kann die Wickelwelle 7 entsprechend dem Steuerprogramm von der Anwickelvorrichtung 14 übernommen und radial zur Gegenwalze 6 hin verlagert werden (Pfeil H, Fig. 5, Fig. 6).

Die Wickelwelle 7 ist dabei zu einem späteren Zeitpunkt mittels der an den Schwenkarmen 11, 11' ebenfalls zur Gegenwalze 6 hin geführten Haltevorrichtung 12 wieder aus der Anwickelvorrichtung 14 entnehmbar (Fig. 2, dünne Liniendarstellung). Dabei wird eine zwischenzeitlich gebildete Teil-Materialrolle K (Fig. 2, Fig. 3) auf die Schwenkarme 11, 11' übernommen und diese können dann insgesamt in eine im wesentlichen horizontale Wickelstellung (Fig. 4) zurückgeschwenkt werden (Pfeil X, Fig. 3).

Für eine kontinuierliche Durchführung des Aufwickelvorganges ist der gleichzeitige Einsatz zweier Wickelwellen 7, 7' notwendig, wobei die zuerst eingelegte Wickelwelle mit 7 bezeichnet ist und die nächstfolgende Welle mit dem Kurzzeichen 7' hervorgehoben wird.

Ausgehend von der Funktionsphase gemäß Fig. 2 befindet sich die die Teil-Materialrolle K bildende Wickelwelle 7 bereits in der Anwickelvorrichtung 14 und die nächstfolgende Wickelwelle 7' wird gemäß der dünneren Strichdarstellung in Pfeilrichtung D hochgeschwenkt und in der Tragvorrichtung 17 in der Warteposition festgelegt. Danach können die Schwenkarme 11, 11' aus der Übergabestellung zurück geschwenkt werden (Pfeil L) und die Haltevorrichtung 12 kann in einer Pfeilrichtung N linear zur Gegenwalze 6 hin verschoben werden. Damit gelangt die Haltevorrichtung 12 in den Nahbereich der Anwickelvorrichtung 14, auf der die die Teil-Materialrolle K aufweisende erste Wickelwelle 7 in Betriebsstellung umläuft.

Zur Übernahme dieser Wickelwelle 7 wird die Haltevorrichtung 12 auf dem Schwenkarm 11, 11' so positioniert, daß ein einen Antrieb 18' aufweisendes Halteteil 18 der Anwickelvorrichtung 14 für die Wickelrolle 7 eine auf einem gemeinsamen Radius R mit der Haltevorrichtung 12 befindliche Übergabeposition (Fig. 2) aufweist und durch eine kurze Schwenkbewegung der Schwenkarme 11, 11' in Pfeilrichtung D" erfolgt die Übernahme der Wickelrolle 7 (Fig. 3) in der Haltevorrichtung 12. Danach können die Schwenkarme 11, 11' in einer Schwenkrichtung X zur Horizontalebene E hin verlagert werden (Fig. 3), wobei gleichzeitig mittels der Steuereinheit eine für den Wickelvorgang optimale Winkelposition ermittelt wird (Fig. 4). Die sich in Pfeilrichtung A' drehende Wickel-rolle 7 ist in einer Einlegemulde 20 eines Tragschenkels 28 der Haltevorrichtung 12 aufgenommen und diese wird mit zunehmendem Durchmesser der Voll-Materialrolle F mittels eines linearen Vorschuborgans 29 verlagert (Pfeil C). Dabei ist eine am Schwenkarm 11 vorgesehene Führung 30 wirksam.

Die Anwickelvorrichtung 14 weist einen Hilfsantrieb 26 auf (Fig. 8), mittels dem ein nach einem Trennschnitt gebildeter neuer Anfang der Materialbahn 2 von der Wickelwelle 7 erfaßbar ist und im Bereich der Schwenkarme 11, 11' ist ein als Wickelantrieb vorgesehener Zentrumsantrieb 27 angeordnet, mit dem die zur Voll-Materialrolle F anwachsende Rolle großen Gewichtes drehbar ist. Mittels der Systemsteuerung sind die Antriebsleistungen des Zentrumsantriebes 27 und des Hilfsantriebes 26 im Bereich der Anwickelvorrichtung 14 gleichzeitig steuerbar, wobei diese Regelung insbesondere in dem vorbeschriebenen und an Hand von Fig. 2 bzw. 3 erläuterten Übergabemoment der Wickelwelle 7 aus der Anwickelvorrichtung 14 in die Haltevorrichtung 12 erforderlich ist. In zweckmäßiger Ausführung erfolgt die Steuerung derart, daß der Hilfsantrieb 26 bei Zuschaltung des Zentrumsantriebes 27 synchron zu dessen ansteigendem Antriebsmoment abgeschaltet wird.

In Fig. 5 ist auf der Wickelwelle 7 eine Voll-Materiairolle F hergestellt und für deren nachfolgend vorgesehenen Wechselvorgang ist die Anwickelvorrichtung 14 bereits zu der obenliegenden Tragvorrichtung 17 verlagert, um die nächste Wickelwelle 7' aus der Warteposition zu entnehmen. Dieser Entnahmevorgang ist in der in Fig. 6 dargestellten Steuerphase abgeschlossen und die Anwickelvorrichtung 14 ist mittels ihres Vorschubantriebes 15 aus der oberen, die Wickelwelle 7' mittels der Halteteile 18 erfassenden Übernahmestellung in die Anwickelstellung zur Gegenwalze 6 hin linear verlagert (Pfeil H). Nunmehr kann der nicht näher dargestellte Trennschnitt für die Materialbahn 2 im Bereich der Gegenwalze 6 erfolgen, wozu eine in dieser angeordnete und nicht näher dargestellte Schnittvorrichtung bekannter Bauart aktiviert wird. Das entsprechend dem Wickelvorgang vorlaufende Ende der Materialbahn 2 bewegt sich entsprechend der Drehrichtung A' weiterhin in Wickelrichtung und das in Drehrichtung A vorlaufende neue Ende der Materialbahn 2 wird von der in der Druckrichtung P (Fig. 6) an die Gegenwalze 6 angedrückten Wickelwelle 7' erfaßt, so daß das Wickeln der Teil-Materialrolle K beginnt und die Materialbahn 2 insgesamt ohne Materialverluste weiterbearbeitet wird.

Während im Bereich der Wickelwelle 7' der vorbeschriebene Anwickelvorgang läuft, wird über die Steuerung der Vorrichtung 1 das Ausfahren der Voll-Materialrolle F aus der Vorrichtung 1 vorbereitet. Dazu sind die Schwenkarme 11, 11' im horizontalen Verfahrbereich der Haltevorrichtung 12 mit einer zur Übergabe der Voll-Materialrolle F vorgesehenen Ziehvorrichtung 21 verbunden (Fig. 1).

Die Ziehvorrichtung 21 ist im Bereich des hinteren Gestellteiles 5 abgestützt und kann die in deren Bereich entsprechend der linearen Vorschubbewegung C verlagerte Wickelwelle 7 mit der Voll-Materialrolle F erfassen (Fig. 7). Mittels jeweiliger radial beweglicher Klemmhalter 22, 23 (Fig. 6) wird die Wickelwelle 7 nach deren Verlagerung in Pfeilrichtung S' erfaßt und fixiert, so daß danach der Schwenkarm 11 in die in Fig. 7 dargestellte bodennahe Absenkstellung verlagert werden kann (Pfeil S). Dieser Absenkvorgang gemäß S wird jedoch erst ausgeführt, nachdem ein in den Bereich der Vorrichtung 1 bis zur Voll-Wickelrolle eingeschobene Hubvorrichtung in Form eines Hubwagens 24 in einer Pfeilrichtung Y so unter die Voll-Materialrolle F verlagert ist, daß deren Gewichtslast auf einer Auflageplatte 25 des Hubwagens 24 aufliegt. Damit wird ein Entlastungsvorgang für die Wickelrolle 7 realisiert, der mittels einer im Nahbereich der Ziehvorrichtung 21 im Gestellteil 5 vorgesehenen Meßvorrichtung (nicht dargestellt) erfaßt wird. Nach deren Freigabesignal werden die Schwenkarme 11, 11' in die dargestellte Position gemäß Fig. 7 abgeschwenkt, so daß der vor dem Gestellteil 4 befindliche Bedienbereich freigegeben ist. Das Gewicht der Voll-Materialrolle F liegt auf dem Unterwagen 24 vollständig auf und dieser kann senkrecht zur Darstellungsebene aus der Vorrichtung 1 herausbewegt werden. Danach wird eine neue Hülse W auf die noch in der Ziehvorrichtung 21 fixierte Wickelhülse 7' aufgeschoben und der kontinuierliche Wickelvorgang wird, beginnend bei Fig. 2, fortgesetzt.

Die Wickelwellen 7, 7' sind in ihrer Länge vorzugsweise auf eine Arbeitsbreite von 1600 mm ausgelegt, wobei jedoch auch vorgesehen ist, Materialbahnen 2 mit Arbeitsbreiten von bis zu 4000 mm aufzuwickeln. Deshalb ist für derartige Vorrichtungen (nicht dargestellt) im Bereich der Ziehvorrichtung 21 zusätzlich eine mit dieser durch die Steuerung zusammenwirkende Stützbaugruppe vorgesehen, die während bzw. nach dem Verlagern der Voll-Materialrolle F aus der Vorrichtung 1 heraus die dann frei werdende Wickelwelle 7 so untergreift, daß diese auch bei großer Länge sicher gehalten ist. Denkbar ist dabei, daß die Stützbaugruppe an einer Traverse oberhalb des Arbeitsraums gehalten ist und in die Stützstellung einschwenkbar ist.

Die vorbeschriebene Vorrichtung 1 bildet insgesamt eine kompakte Wickelmaschine, die mit geringem Raumbedarf und vergleichsweise wenigen Bedienteilen die Aufwickelung unterschiedlichster Materialien und Rollengrößen ermöglicht. Die dabei eingesetzte Steuereinheit 10 ist besonders effizient dadurch, daß mit den winkelverstellbaren Schwenkarmen 11, 11' ein das bekannte X-Y-Koordinatensystem ablösendes Steuerprogramm auf der Basis von Polarkoordinaten eingesetzt werden kann. Dabei werden aus dem Abstandsmaß der Wickelrolle 7 in Pfeilrichtung C und der Schrägstellung der Wickelwelle gemäß Pfeilrichtung D entsprechende Steuersignale errechnet. Aufbauend auf dieser Grundkonzeption stellen die beschriebenen und dargestellten Konstruktionsbaugruppen jeweils denkbare Ausführungsformen dar, die weitgehend variabel ausgeführt werden können.

In Fig. 8 ist der Zentrumsantrieb 27 in seiner Verbindungsstellung mit der Wickelwelle 7 dargestellt, wobei deutlich wird, daß an einem Antriebsmotor 31 eine axial in Pfeilrichtung 32 verlagerbare Antriebswelle 33 vorgesehen ist. Diese Antriebswelle 33 weist ihrerseits stirnseitig einen Mitnehmer 34 auf, der mittels einer an der Wickelwelle 7 befindlichen Verzahnung 35 eine axial lösbare Verbindung bildet.

Die ebenfalls in Fig. 8 näher dargestellte Anwickelvorrichtung 14 weist im Bereich des Hilfsantriebes 26 einen Antriebsmotor 36 auf, der mittels eines Ritzels 37 und eines Wenderades 38 an einer Außenverzahnung 39 der Wickelwelle 7 angreift. An Stelle dieser Zahnradverbindung ist auch ein Antrieb mit einem Zahnriemen, einem Reibrad ol dgl. Bauteilen denkbar. Die Anwickelvorrichtung 14 ist im Bereich ihrer Vorschubvorrichtung 15 durch eine Führung 40 mit dem Gestellteil 4 verbunden und das Halteteil 18 ist mittels eines Druckzylinders 41 betätigbar.

Für den Antrieb der Schwenkarme 11, 11' ist ein den Schwenkantrieb 13 bildendes Antriebsaggregat 42 vorgesehen (Fig. 1), das mittels eines Antriebsritzels 43 in eine bogenförmig an der Unterseite der Schwenkarme 11, 11' verlaufende Verzahnung 44 eingreift. Dieses Konzept des Schwenkantriebes 13 ist konstruktiv einfach und kann auch durch andere Antriebsbaugruppen ersetzt werden.

In das Gesamtsystem der Vorrichtung 1 sind weitere Baugruppen im Bereich der Zuführung der Materialbahn 2 integriert, wobei mit 45 eine die Materialspannung regelnde Tänzerbaugruppe bezeichnet ist, bei 46 eine Längenschneideinrichtung angeordnet ist und mit 47 die Bauteile einer Streckeinrichtung bezeichnet sind. Bei 48 befindet sich ein Absaugrohr für den von der Materialbahn abgetrennten Randstreifen und bei 49 ist beispielhaft eine pneymatisch betätigbare Anlagewalze vorgesehen.

Mit der vorbeschriebenen Vorrichtung 1 kann die Materialbahn 2 im Bereich der angetriebenen Gegenwalze 6 durch einen Kontaktwickelvorgang auf die Materialrolle F übergeben werden. Ebenso ist denkbar, daß ein Spalt-Wickel-Vorgang realisiert wird, wobei zwischen Materialrolle F und Gegenwalze 6 ein Übergabespalt besteht und zum Antrieb der Materialrolle F nur der Zentrumsantrieb 27 genutzt wird. Außerdem ist es mit der Vorrichtung 1 möglich, den Wickelvorgang mit vorbeschriebenem Kontakt der drehenden Rollen-Teile auszuführen und dabei gleichzeitig den Zentrumsantrieb zusätzlich in das Antriebskonzept zu integrieren. Damit ist ein strafferer Wickelvorgang steuerbar und die Wickeldichte auf der Materialrolle F kann mit geringem Aufwand vorteilhaft erhöht werden.

In Fig. 9 ist die Vorrichtung 1 (zur besseren Übersicht ohne die Baugruppe im Bereich der Anwickelvorrichtung 14) in einer Seitenansicht ähnlich Fig. 6 dargestellt, wobei diese Maschinenausführung im Bereich der Gegenwalze 6 eine die Materialbahn 2' (Fig. 13) mit einer Anlegewalze 51 in Richtung des Außenumfangs der Wickelwelle 7 verlagernde Andruckvorrichtung 50 aufweist. In zweckmäßiger Ausführung ist die Andruckvorrichtung 50 im Bereich der Querachse B der Vorrichtung 1 schwenkbar abgestützt, so daß die Anlegewalze 51 unabhängig von der jeweiligen Drehrichtung der Gegenwalze 6 (Drehrichtung entgegen dem Uhrzeigersinn: Pfeil A; Drehrichtung im Uhrzeigersinn: Pfeil A') hinter einem zwischen der Gegenwalze 6 und der Wickelwelle 7 gebildeten Wickelspalt 52 (Fig. 12) an den sich in einer Aufrollphase befindenden Bereich der Materialbahn 2' anlegbar ist.

Der Wickelspalt 52 zwischen Gegenwalze 6 und Wickelwelle 7 bzw. aufgewickelter Materialbahn 2' ist mittels jeweiliger bereits im Zusammenhang mit der Ausführung der Vorrichtung 1 in Fig. 1 bis 8 beschriebener Baugruppen, beispielsweise dem linearen Vorschuborgan 29, einstellbar. Denkbar ist dabei, daß die Abmessung des Wickelspaltes 52 in Abhängigkeit von den Wickel-Eigenschaften des aufzurollenden Materials jeweils 2 mm bis 20 mm, vorzugsweise 10 mm, beträgt.

Die Zusammenschau von Fig. 9 und 10 zeigt, daß die Andruckvorrichtung 50 jeweils spiegelbildlich zur Vorrichtungslängsmittelebene M die Anlegewalze 51 um die Querachse 51' drehbar abstützende Tragschenkel 53 (bzw. 54, mit den gegenüberliegenden Bauteilen nicht dargestellt) aufweist, die im Bereich eines jeweiligen die Querachse B umfassenden Stützringes 55 so gehalten sind, daß die Andruckvorrichtung 50 frei um die Gegenwalze 6 schwenkbar ist. Dieser Stützring 55 ist mit einem der Anlegewalze 51 gegenüberliegenden Gewichtsteil 56 verbunden, das als gewichtskompensierendes Bauteil zur Anlegewalze 51 wirksam ist.

Im Unterschied zu den gemäß Fig. 1 bis 8 beschriebenen Bedingungen beim Wickeln der Materialbahn 2 durch die als Kontaktwalze wirksame Gegenwalze 6 mit der auf der Trageinheit 9 verlagerbaren Wickelwelle 7 wird mit der zusätzlichen Andruckvorrichtung 50 eine genauere Einstellung des im Wickelspalt 52 erforderlichen Kontaktdruckes (Pfeil Z, Fig. 11) möglich und dieser kann in kleineren Stellschritten eingestellt werden. Durch den zusätzlichen Einbau der gewichtskompensierten Anlegewalze 51 können die Kontaktdrücke so verringert werden, daß diese noch unterhalb derjenigen Werte einstellbar sind, die mit einer pendelnd aufgehängten Kontaktwalze (nicht dargestellt) bekannter Bauart bisher erreicht wurden.

Die mit dem Gewichtsteil 56 in Fig. 9 dargestellte Andruckvorrichtung 50 kann motorisch oder pneumatisch an die Materialbahn 2' angelegt werden, wozu beispielsweise ein Zahnriemen 57 mit einem Schwenkantrieb 58 zusammenwirkt. Die im Eigengewicht kompensierte Anlegewalze 51 kann dabei besonders feinfühlig verlagert werden, wobei der Andruck in Pfeilrichtung Z weniger als 200 N bis hin zu 30 N betragen kann. Entsprechend dem Antriebskonzept sind auch Druckeinstellungen von weniger als 30 N denkbar, so daß für unterschied-Olichstes Folienmaterial jeweils eine optimale Kombination von Bahnspannung und Andruck Z einstellbar ist und damit zuverlässig ein störungsfreier Wickelvorgang gewährleistet wird.

In Fig. 11 sind die prinzipiellen Eingriffsverhältnisse im Bereich des Wickelspaltes 52 mit der Gegenwalze 6 dargestellt, wobei sich diese entgegen dem Uhrzeigersinn (Pfeil A) dreht. Die Materialbahn 2 wird über Führungs- und Anlegewalzen 3, 3' zu der Gegenwalze 6 geführt und durch die Wickelwalze 7 im Bereich des Spaltes 52 übernommen, wobei die Wickelwelle 7 von oben den Kontakt mit der Anlegewalze 51 bildet bzw. sich die Anlegewalze 51 von unten an die Wickelwelle 7 anlegt. Durch den im Bereich der Anwickelvorrichtung 14 (in Fig. 11 bis 16 nicht dargestellt) eingeleiteten Wickelvorgang wächst der Durchmesser 59 (Fig. 12) der aufgewickelten Materialbahn kontinuierlich an und mittels der Anlegewalze 51 erfolgt in einem jeweils kontinuierlich anpassenden Winkelabstand 60 zur Spaltebene 61 der gleichmäßige Andruck der Materialbahn 2' in Pfeilrichtung Z.

In Fig. 12 ist eine erste Anwickelphase mit von unten an die Wickelwelle 7 angelegter Anlegewalze 51 abgeschlossen, wobei das erreichte Gewicht des Wickels F' dem Durchmesser 59 äquivalent ist und beispielsweise nach Erreichen eines Durchmessers 59 von 400 mm nunmehr die Trageinheit 9 die oberhalb der Horizontalebene E befindliche Wickelrolle 7 übernimmt (ähnlich: Ablauf gemäß Fig. 1 bis 5). Bei sich kontinuierlich fortsetzendem Wickelprozeß wird dann der in Fig. 13 dargestellte Vollwickel F erreicht.

Durch die kontinuierliche Vergrößerung des Durchmessers 59 bis zum Vollwickel F kann die Anlegewalze 51 bis in die in Fig. 13 dargestellte Lage unterhalb der Horizontalebene E verlagert werden. Damit kann jetzt die oberhalb der Gegenwalze 6 befindliche und nicht näher dargestellte Anwickelvorrichtung 14 wirksam werden. Mit dieser wird die Wickelwelle 7' oberhalb der Horizontalebene E in die dargestellte Anwickellage überführt (Pfeil 14' in Fig. 13). Gleichzeitig wird das Vollwickel F in einer Pfeilrichtung 62 von der Gegenwalze 6 wegbewegt und dem Unterwagen 24 mit der Auflageplatte 25 zur Entsorgung zugeführt (Fig. 9). Danach wird die Anlegevorrichtung 50 bzw. die Anlegewalze 51 mittels des Antriebs 58 in einer Pfeilrichtung 63 zurückgeschwenkt, so daß die gemäß Fig. 11 dargestellte Ausgangsstellung nach kurzer Schwenkzeit erreicht ist und der Wickelvorgang mit der neuen Wickelwelle 7' kontinuierlich fortgesetzt wird.

Für diesen Wickelvorgang (Fig. 11 bis 13) mit entgegen dem Uhrzeigersinn (Pfeil A) drehender Gegenwalze 6 ist ebenfalls denkbar, daß die Anlegewalze 51 von oben an die Wickelwelle 7 angelegt ist (nicht dargestellt). Dabei ergibt sich jedoch, daß durch den sich vergrößernden Durchmesser 59 bis zum Erreichen des Vollwickels F die jeweilige momentane Andruckzone (Pfeil Z) der Anlegewalze 51 einen nachteilig großen Abstand zum Wickelspalt 52 aufweist.

In Fig. 14 bis 16 ist eine mit den vorbeschriebenen Bauteilen vergleichbare zweite Wickelsituation dargestellt, bei der die Gegenwalze 6 die im Uhrzeigersinn verlaufende Drehrichtung (Pfeil A') aufweist. Dabei ist die Anlegewalze 51' von oben an die Wickelwelle 7 angelegt. Die sich zum Vollwickel F (Fig. 16) vergrößernde Aufwickelung der Materialbahn 2 bewirkt dabei, daß sich die Anlegewalze 51' nur um einen Schwenkwinkel 64 oberhalb der Horizontalebene E entsprechend der Wickelphase (Fig. 14: Anwickeln; Fig. 15: Wickeln in Anwickelvorrichtung 14; Fig. 16: Wickel F' durch Trageinheit 9 übernommen) verlagert. Nach Entnahme des Vollwickels F (Fig. 16) kann die Anlegewalze 51' in ihre durch die Spaltebene 61' vorgegebene Ausgangsstellung (Fig. 14) zurückgeschwenkt werden (Pfeil 63'), so daß danach die nächste Wickelwelle 7' vor die Anlegewalze 51' in einer Pfeilrichtung 14" tangential zuführbar ist (ZweiPhasen-Darstellung in Fig. 16) und der Wickelvorgang mit dieser Wickelwelle 7' kontinuierlich fortgesetzt werden kann.

Auch bei dieser Ausführung gemäß Fig. 14 bis 16 ist denkbar, daß die Anlegewalze 51' von unten an die Wickelwelle 7 (bzw. 7') angelegt wird (nicht dargestellt) und sich damit die entsprechende Anwickel-Bedingungen ergeben.

## Patentansprüche

1. Vorrichtung zum Aufwickeln von kontinuierlich über Führungswalzen (3) zulaufenden Folien-, Papier- und dergleichen Materialbahnen (2), die in einem Vorrichtungsgestellteil (4, 5) eine die Materialbahn (2) zuführende Gegenwalze (6) aufweist, mit der umfangsseitig eine drehbare und im Gestell verlagerbar abgestützte Wickelwelle (7) zusammenwirkt, die mit einem zugehörigen Wickelantrieb (27) zum kontinuierlichen Aufwickeln der Materialbahn (2) auf einer Wickelhülse (7) versehen ist, **dadurch gekennzeichnet, daß** als Abstützung der Wickelwelle (7) eine um eine zentrale Querachse (B) der Vorrichtung (1) schwenkbare (Pfeil D; D') und die Wickelwelle (7) linear verschiebbar (Pfeil C) aufnehmende Trageinheit (9) vorgesehen ist.

2. Vorrichtung nach Anspruch 1, **dadurch gekennzeichnet, daß** die lineare Verlagerung (C) der Wickelwelle (7, 7') auf der Trageinheit (9) und deren jeweils als Schwenkabstand zu einer Horizontalebene (E) der Vorrichtung (1) definierter Schwenkwinkel (D') zumindest während dem Aufwickeln steuerbar sind.

3. Vorrichtung nach Anspruch 1 oder 2, **dadurch gekennzeichnet, daß** die Mittellängsachse der Gegenwalze (6) die zentrale Querachse (B) bildet und die Wickelwelle (7, 7') in ihrem radialen Abstand zur Gegenwalze (6) einstellbar auf der Trageinheit (9) gelagert ist.

4. Vorrichtung nach einem der Ansprüche 1 bis 3, **dadurch gekennzeichnet, daß** zur Einstellung des jeweiligen Radial- bzw. Schwenkabstandes (C, D, D') der Wickelwelle (7, 7') eine elektronische Steuereinheit (10) vorgesehen ist.

5. Vorrichtung nach einem der Ansprüche 1 bis 4, **dadurch gekennzeichnet, daß** die Trageinheit (9) zur Aufnahme der Wickelwelle (7; 7') zwei zumindest bereichsweise in die Vorrichtung (1) integrierte und um die ortsfest in den gegenüberliegenden Vorrichtungsgestellteilen (4, 5) gelagerte Achse (B) der Gegenwalze (6) schwenkbare Schwenkarme (11, 11') aufweist, an denen zumindest eine die Wickelwelle (7; 7') linear verlagerbar abstützende Haltevorrichtung (12) geführt ist.

6. Vorrichtung nach einem der Ansprüche 1 bis 5, **dadurch gekennzeichnet, daß** die Schwenkarme (11, 11') aus einer bodennahen Bedienstellung mittels eines Schwenkantriebes (42) hochschwenkbar sind und die aus der Haltevorrichtung (12) lösbare Wickelwelle (7; 7') in den Bereich einer diese oberhalb der Gegenwalze (6) übernehmenden Anwickelvorrichtung (14) verlagerbar ist.

7. Vorrichtung nach einem der Ansprüche 1 bis 6, **dadurch gekennzeichnet, daß** die Anwickelvorrichtung (14) gemeinsam mit der Wickelwelle (7; 7') mittels eines Verschubantriebes (15) radial zur Gegenwalze (6) verlagerbar ist.

8. Vorrichtung nach einem der Ansprüche 1 bis 7, **dadurch gekennzeichnet, daß** die Wickelwelle (7; 7') mittels der an den Schwenkarmen (11, 11') geführten Haltevorrichtung (12) aus der Anwickelvorrichtung (14) entnehmbar und die darin mit einer Teil-Materialrolle (K) versehene Wickelrolle (7) mittels der Schwenkarme (11, 11') in eine im wesentlichen horizontale Wickelstellung (Ebene E)rückführbar ist.

9. Vorrichtung nach einem der Ansprüche 1 bis 8, **dadurch gekennzeichnet, daß** die Wickelwelle (7; 7') mittels der Schwenkarme (11, 11') in eine obere Warteposition verlagerbar, hier aus der Haltevorrichtung (12) durch zumindest ein Tragteil (17) übernehmbar und aus diesem von der radial zur Gegenwalze (6) verlagerbaren Anwickelvorrichtung (14) übernehmbar ist.

10. Vorrichtung nach einem der Ansprüche 1 bis 9, **dadurch gekennzeichnet, daß** die Schwenkarme (11, 11') aus der oberen Übergabestellung rückschwenkbar sind und die Haltevorrichtung (12) linear zur Gegenwalze (6) hin verlagerbar ist.

11. Vorrichtung nach einem der Ansprüche 1 bis 10, **dadurch gekennzeichnet, daß** die Schwenkarme (11, 11') im Bereich der oberen Tragteile (12) von einer zweiten der Wickelwellen (7') abschwenkbar, die dabei gelöste Haltevorrichtung (12) linear auf dem Schwenkarm (11, 11') zur Gegenwalze (6) hin verlagerbar und im Bereich der Anwickelvorrichtung (14) die die Teil-Materialrolle (K) aufweisende erste Wickelwelle (7) übernehmbar ist.

12. Vorrichtung nach einem der Ansprüche 1 bis 11, **dadurch gekennzeichnet, daß** die auf dem Schwenkarm (11, 11') befindliche Haltevorrichtung (12) und die jeweiligen Klemmteile (18) der Wickelwelle (7) im Bereich der Anwickelvorrichtung (14) in eine auf einem gemeinsamen Radius (R) befindliche Übergabeposition verlagerbar sind.

13. Vorrichtung nach einem der Ansprüche 1 bis 12, **dadurch gekennzeichnet, daß** die Anwickelvorrichtung (14) mittels ihres Vorschubantriebes (15) aus der oberen, die Wickelwelle (7, 7') mittels den Klemmbauteilen (18) erfassenden Übernahmestellung in die Anwickelstellung zur Gegenwalze (6) hin linear verschiebbar ist.

14. Vorrichtung nach einem der Ansprüche 1 bis 13, **dadurch gekennzeichnet, daß** die Anwickelvorrichtung (14) einen mit der Wickelwelle (7) vorzugsweise durch Zahnräder (37, 38, 39) als Antriebselemente verbindbaren Hilfsantrieb (36) aufweist und mittels einer durch diese Baugruppe der Wickelwelle (7) vermittelte Drehbewegung sowie einer Andruckbewegung (P) ein nach einem quer verlaufenden Trennschnitt an der Materialbahn (2) erzeugter zweiter Anfang erfaßbar ist.

15. Vorrichtung nach einem der Ansprüche 1 bis 14, **dadurch gekennzeichnet, daß** die Anwickelvorrichtung (14) mit der Zahnradverbindung (37, 38) an einer radialen Verzahnung (39) der Wickelwelle (7) angreift.

16. Vorrichtung nach einem der Ansprüche 1 bis 15, **dadurch gekennzeichnet, daß** die Schwenkarme (11, 11') im Bereich der Haltevorrichtung (12) zumindest einen mit der Wickelwelle (7) verbindbaren Zentrumsantrieb (27) aufweisen.

17. Vorrichtung nach einem der Ansprüche 1 bis 16, **dadurch gekennzeichnet, daß** der Zentrumsantrieb (27) im Bereich eines Antriebsmotors (31) eine axial verlagerbare Antriebswelle (33) aufweist, deren stirnseitiger Mitnehmer (34) eine an der Wickelwelle (7) befindliche Verzahnung (35) aufnimmt.

18. Vorrichtung nach einem der Ansprüche 1 bis 17, **dadurch gekennzeichnet, daß** die jeweiligen Antriebsmomente des Zentrumsantriebs (27) und des Hilfsantriebes (26) entsprechend der Bedienstellung der Vorrichtung (1) gleichzeitig regelbar sind.

19. Vorrichtung nach einem der Ansprüche 1 bis 18, **dadurch kennzeichnet, daß** die Haltevorrichtung (12) für die Wickelwelle (7; 7') gemeinsam mit dem Zentrumsantrieb (27) durch eine am Schwenkarm (11, 11') vorgesehene Linearführung (30) abgestützt ist und zur linearen Verschiebung (C) dieser Baugruppe auf dem Schwenkarm (11, 11') eine mit der Steuereinheit (10) verbundene Vorschubeinheit (29) vorgesehen ist.

20. Vorrichtung nach einem der Ansprüche 1 bis 19, **dadurch gekennzeichnet, daß** die Wickelrolle (7) im horizontalen Verfahrbereich der Haltevorrichtung (12) mit einer zur Übergabe der Voll-Materialrolle (F) in den Bereich einer Ziehvorrichtung (21) verlagerbar ist, die freitragend im Bereich eines der seitlichen Vorrichtungsgestellteile (5) abgestützt ist und die Wickelwelle (7) einseitig erfassende Klemmbacken (22, 23) aufweist.

21. Vorrichtung nach einem der Ansprüche 1 bis 20, **dadurch gekennzeichnet, daß** die Voll-Materialrolle (F) in den Bereich oberhalb eines Unterwagens (24) verlagerbar, von diesem die Voll-Materialrolle (F) erfaßbar ist und die Schwenkarme (11, 11') danach in eine bodennahe Freigabestellung absenkbar sind.

22. Vorrichtung nach einem der Ansprüche 1 bis 21, **dadurch gekennzeichnet, daß** die Ziehvorrichtung (21) mit einer die Übernahme der Voll-Materialrolle (F) auf dem Unterwagen (24) erfassende Meßeinrichtung versehen ist, mittels der die Öffnungs-Bewegung der Klemmbacken (22, 23) steuerbar ist.

23. Vorrichtung nach einem der Ansprüche 1 bis 22, **dadurch gekennzeichnet, daß** mit der Ziehvorrichtung (21) eine die frei abragende Wickelwelle (7) untergreifende Stützbaugruppe zusammenwirkt.

24. Vorrichtung nach einem der Ansprüche 1 bis 23, **dadurch gekennzeichnet, daß** die Vorrichtung (1) im Bereich der Gegenwalze (6) eine die Materialbahn (2) mit einer Anlegewalze (51) gegen die Wickelwelle (7) verlagernde Andruckvorrichtung (50) aufweist.

25. Vorrichtung nach Anspruch 24, **dadurch gekennzeichnet, daß** die Andruckvorrichtung (50) im Bereich der Querachse (B) der Vorrichtung (1) schwenkbar abgestützt ist und dabei die Anlegewalze (51) in Drehrichtung (A, A') hinter einem zwischen Gegenwalze (6) und Wickelwelle (7) gebildeten Wickelspalt (52) an der aufgerollten Materialbahn (2') anliegt.

26. Vorrichtung nach Anspruch 24 oder 25, **dadurch gekennzeichnet, daß** der zwischen Gegenwalze (6) und Wickelwelle (7) bzw. aufgewickeltem Material weitgehend beliebig einstellbare Wickelspalt (52) vorzugsweise 10 mm beträgt.

27. Vorrichtung nach einem der Ansprüche 24 bis 26, **dadurch gekennzeichnet, daß** bei entgegen dem Uhrzeigersinn (Pfeil A) drehender Gegenwalze (6) die Anlegewalze (51) von unten an die Wickelwelle (7) anlegbar ist, die Anlegewalze (51) während des Wickelvorgangs bis unterhalb der Horizontalebene (E) verlagerbar ist und nach Entnahme des Vollwickels (F) die Anlegewalze (51) zur nächsten Wickelwelle (7') rückschwenkbar ist.

28. Vorrichtung nach einem der Ansprüche 24 bis 27, **dadurch gekennzeichnet, daß** bei im Uhrzeigersinn drehender Gegenwalze (6) die Anlegewalze (51') von oben an die Wickelwelle (7) anlegbar ist, die Anlegewalze (51') während des Wickelvorgangs nur oberhalb der Horizontalebene (E) verlagerbar ist, nach Entnahme des Vollwickels (F) die Anlegewalze (51) bis in ihre Ausgangsstellung (Linie 61) rückschwenkbar ist und danach die nächste Wickelwelle (7') vor der Anlegewalze (51') zuführbar ist.

## Claims

1. Device for winding webs (2) of film, paper and similar materials that enter continuously over guide rollers (3), which device has, in a device frame part (4, 5), a companion roller (6) which feeds in the web (2) of material and with which co-operates, at the periphery thereof, a rotatable winding shaft (7) which is displaceably supported in the frame and which is provided with an associated winding drive (27) for winding the web (2) of material continuously onto a reel core (7), **characterised in that** a supporting unit (9), which is able to pivot (arrow D, D') about a central transverse axis (B) of the device (1) and which holds the winding shaft (7) in a manner that enables the latter to be displaced linearly (arrow C), is provided as a support for the winding shaft (7).

2. Device according to claim 1, **characterised in that** the linear displacement (C) of the winding shaft (7, 7') on the supporting unit (9), and the latter's angle of pivot (D'), which is defined in any given case as a distance of pivot from a horizontal plane (E) of the device (1), are controllable at least during the winding-on.

3. Device according to claim 1 or 2, **characterised in that** the longitudinal centre axis of the companion roller (6) forms the central transverse axis (B) and the winding shaft (7, 7') is mounted on the supporting unit (9) in such a way that its radial distance from the companion roller (6) can be set.

4. Device according to one of claims 1 to 3, **characterised in that** an electronic control unit (10) is provided to allow the radial distance and distance of pivot (C,D,D') of the winding shaft (7, 7') at the time to be set.

5. Device according to one of claims 1 to 4, **characterised in that**, to receive the winding shaft (7, 7'), the supporting unit (9) has two pivoting arms (11, 11') of which at least regions are incorporated in the device (1) and which are pivotable about the axis (B) of the shaft of the companion roller (6), which shaft is mounted in a fixed position in the device frame parts (4, 5) situated opposite one another, on at least one of which pivoting arms (11, 11') is guided a mounting device (12) which supports the winding shaft (7, 7') in a linearly displaceable manner.

6. Device according to one of claims 1 to 5, **characterised in that** the pivoting arms (11, 11') can be pivoted up by means of a pivot drive (42) from an operating position close to the ground, and the winding shaft (7,7'), which is releasable from the mounting device (12), is displaceable to the region of a winding-start device (14) which takes over the said winding shaft (7, 7') above the companion roller (6).

7. Device according to one of claims 1 to 6, **characterised in that** the winding-start device (14) is displaceable radially relative to the companion roller (6), together with the winding shaft (7, 7'), by means of an advancer drive (15).

8. Device according to one of claims 1 to 7, **characterised in that**, by means of the mounting device (12) guided on the pivoting arms (11, 11'), the winding shaft (7, 7') can be taken out of the winding-start device (14), and the winding roller (7), which has been provided thereon with a part-reel of material (K), can be returned by means of the pivoting arms (11, 11') to a substantially horizontal winding position (plane E).

9. Device according to one of claims 1 to 8, **characterised in that** the winding shaft (7, 7') can be displaced by means of the pivoting arms (11, 11') to an upper waiting position, can be taken over at that point from the mounting device (12) by at least one carrying part (17) and can be taken over from the said carrying part (17) by the winding-start device (14), which is displaceable radially relative to the companion roller (6).

10. Device according to one of claims 1 to 9, **characterised in that** the pivoting arms (11, 11') can be pivoted back from the upper transfer position and the mounting device (12) is displaceable linearly towards the companion roller (6).

11. Device according to one of claims 1 to 10, **characterised in that** the pivoting arms (11, 11') can be pivoted away from a second one (7') of the winding shafts in the region of the upper carrying parts (12), the mounting device (12), which is released when this is done, can be displaced linearly on the pivoting arm (11, 11') towards the companion roller (6), and the first winding shaft (7), which has the part-reel of material (K), can be taken over in the region of the winding-start device (14).

12. Device according to one of claims 1 to 11, **characterised in that** the mounting device (12) situated on the pivoting arm (11, 11'), and the particular members (18) for clamping the winding shaft (7), are displaceable, in the region of the winding-start device (14), to a transfer position which is situated at a common radius (R).

13. Device according to one of claims 1 to 12, **characterised in that** the winding-start device (14) can be displaced linearly, by means of its advancer drive (15), from the upper takeover position in which the winding shaft (7, 7') is taken hold of by means of the members (18) for clamping, towards the companion roller (6), to the winding-start position.

14. Device according to one of claims 1 to 13, **characterised in that** the winding-start device (14) has an auxiliary drive (36) which is connectable to the winding shaft (7), preferably by means of gears (37, 38, 39) as driving members, and, by means of a rotary movement which is imparted to the winding shaft (7) by this assembly and by means of an applying movement (P), a second start can be taken hold of, which second start is obtained following a transversely extending separating cut in the web (2) of material.

15. Device according to one of claims 1 to 14, **characterised in that** the winding-start device (14) engages, by the geared connection (37, 38), with a set of radial teeth (39) on the winding shaft (7)

16. Device according to one of claims 1 to 15, **characterised in that** the pivoting arms (11, 11') have, in the region of the mounting device (12), at least one centre drive (27) which can be connected to the winding shaft (7).

17. Device according to one of claims 1 to 16, **characterised in that** the centre drive (27) has, in the region of a drive motor (31), an axially displaceable drive shaft (33), the entraining members (34) on whose end-face receive a set of teeth (35) situated on the winding shaft (7).

18. Device according to one of claims 1 to 17, **characterised in that** the respective torques from the centre drive (27) and the auxiliary drive (26) can be adjusted simultaneously as dictated by the operating position of the device (1).

19. Device according to one of claims 1 to 18, **characterised in that** the mounting device (12) for the winding shaft (7, 7') is supported, together with the centre drive (27), by a linear guide (30) provided on the pivoting arm (11, 11'), and an advancer unit (29) connected to the control unit (10) is provided for the linear displacement (C) of the above assembly on the pivoting arm (11, 11').

20. Device according to one of claims 1 to 19, **characterised in that** the winding roller (7) is displaceable, within the horizontal range of travel of the mounting device (12), into the region of a traction device (21) for the transfer of the full reel of material, which traction device (21) is supported by cantlevering in the region of one (5) of the lateral device frame parts and has clamping jaws (22, 23) which take hold of the winding shaft (7) at one end.

21. Device according to one of claims 1 to 20, **characterised in that** the full reel of material (F) is displaceable into the region above a bottom trolley (24), the full reel of material (F) can be taken hold of by the latter and the pivoting arms (11, 11') can then be lowered to a releasing position close to the ground.

22. Device according to one of claims 1 to 21, **characterised in that** the traction device (21) is provided with a measuring means which detects the takeover of the full reel of material (F) onto the bottom trolley (24) and by means of which the opening movement of the clamping jaws (22, 23) can be controlled.

23. Device according to one of claims 1 to 22, **characterised in that** a supporting assembly which fits under the freely projecting winding shaft (7) co-operates with the traction device (21).

24. Device according to one of claims 1 to 23, **characterised in that** the device (1) has, in the region of the companion roller (6), an applying device (50) which displaces the web (2) of material towards the winding shaft (7) by means of an applicator roller (51).

25. Device according to claim 24, **characterised in that** the applying device (50) is pivotably supported in the region of the transverse axis (B) of the device (1) and in this case the applicator roller (51) bears against the wound-on web (2') of material downstream, in the direction of rotation (A, A'), of a winding gap (52) formed between the companion roller (6) and the winding shaft (7).

26. Device according to claim 24 or 25, **characterised in that** the winding gap (52), which can be set largely as desired between the companion roller (6) and the winding shaft (7), or rather the wound-on material, is preferably 10 mm.

27. Device according to one of claims 24 to 26, **characterised in that**, when the companion roller (6) rotates in the anti-clockwise direction (arrow A), the applicator roller (51) can be applied to the winding shaft (7) from below, the applicator roller (51) can be displaced to below the horizontal plane (E) during the winding process, and the applicator roller (51) can be pivoted back to the next winding shaft (7') on removal of the full reel (F).

28. Device according to one of claims 24 to 27, **characterised in that**, when the companion roller (6) rotates in the clockwise direction, the applicator roller (51') can be applied to the winding shaft (7) from above, the applicator roller (51') can be displaced only above the horizontal plane (E) during the winding process, on removal of the full reel (F) the applicator roller (51) can be pivoted back to its starting position (line 61), and the next winding shaft (7') can then be fed in in front of the applicator roller (51').

## Revendications

1. Dispositif de bobinage de nappes (2) de film, de papier ou matériaux similaires amenées en continu par des cylindres de guidage (3), qui présente dans une partie (4, 5) de bâti du dispositif un contre-cylindre (6) qui amène la nappe de matériau (2), un arbre de bobinage (7) rotatif et déplaçable dans le bâti coopérant avec la périphérie de ce contre-cylindre et étant doté d'un entraînement associé de bobinage (27) pour bobiner en continu la nappe de matériau (2) sur un mandrin de bobinage (7), **caractérisé en ce qu'**une unité de support (9) qui peut pivoter (flèches D; D') autour d'un axe transversal central (B) du dispositif (1) et qui reprend l'arbre de bobinage (7) à déplacement linéaire (flèche C) est prévue pour soutenir l'arbre de bobinage (7).

2. Dispositif selon la revendication 1, **caractérisé en ce que** le déplacement linéaire (C) de l'arbre de bobinage (7, 7') sur l'unité de support (9) et son angle de pivotement (D') défini chaque fois comme distance de pivotement par rapport à un plan horizontal (E) du dispositif (1) peuvent être commandés au moins pendant le bobinage.

3. Dispositif selon la revendication 1 ou 2, **caractérisé en ce que** l'axe longitudinal central du contre-cylindre (6) forme l'axe transversal central (B) et **en ce que** l'arbre de bobinage (7, 7') est monté sur l'unité de support (9) de telle sorte que sa distance radiale par rapport au contre-cylindre (6) puisse être réglée.

4. Dispositif selon l'une quelconque des revendications 1 à 3, **caractérisé en ce qu'**une unité électronique de commande (10) est prévue pour régler la distance radiale et la distance de pivotement particulières (C, D, D') de l'arbre de bobinage (7, 7').

5. Dispositif selon l'une quelconque des revendications 1 à 4, **caractérisé en ce que** pour reprendre l'arbre de bobinage (7, 7'), l'unité de support (9) présente deux bras pivotants (11, 11') intégrés au moins partiellement dans le dispositif (1) et aptes à pivoter autour de l'axe (B) du contre-cylindre (6) monté en position fixe dans les parties (4, 5) opposées du bâti du dispositif, au moins un dispositif de maintien (12) qui soutient l'arbre de bobinage (7; 7') à déplacement linéaire étant guidé sur ces bras pivotants.

6. Dispositif selon quelconque l'une des revendications 1 à 5, **caractérisé en ce qu'**au moyen d'un entraînement de pivotement (42), les bras pivotants (11, 11') peuvent être pivotés vers le haut depuis une position de travail proche du sol et **en ce que** l'arbre de bobinage (7; 7') qui peut être libéré du dispositif de maintien (12) peut être déplacé dans la zone d'un dispositif (14) de lancement du bobinage qui le transfère au-dessus du contre-cylindre (6).

7. Dispositif selon l'une quelconque des revendications 1 à 6, **caractérisé en ce qu'**au moyen d'un entraînement de déplacement (15), le dispositif (14) de lancement du bobinage peut être déplacé radialement par rapport au contre-cylindre (6) en même temps que l'arbre de bobinage (7; 7').

8. Dispositif selon l'une quelconque des revendications 1 à 7, **caractérisé en ce que** l'arbre de bobinage (7; 7') peut être enlevé du dispositif (14) de lancement du bobinage au moyen du dispositif de maintien (12).guidé sur les bras pivotants (11, 11') et **en ce que** l'arbre de bobinage (7) doté d'une bobine partielle (K) de matériau peut être renvoyé au moyen des bras pivotants (11, 11') dans une position de bobinage essentiellement horizontale (plan E).

9. Dispositif selon l'une quelconque des revendications 1 à 8, **caractérisé en ce que** l'arbre de bobinage (7; 7') peut être déplacé au moyen des bras pivotants (11, 11') dans une position supérieure d'attente où il peut être transféré du dispositif de maintien (12) par au moins une partie de support (17) et peut être repris de cette dernière par le dispositif (14) de lancement du bobinage qui peut être déplacé radialement par rapport au contre-cylindre (6).

10. Dispositif selon l'une quelconque des revendications 1 à 9, **caractérisé en ce que** les bras pivotants (11, 11') peuvent être rabattus depuis la position supérieure de transfert et **en ce que** le dispositif de maintien (12) peut être déplacé linéairement vers le contre-cylindre (6).

11. Dispositif selon l'une quelconque des revendications 1 à 10, **caractérisé en ce que** dans la zone des parties supérieures de support (12), les bras pivotants (11, 11') peuvent être abaissés par rapport à un deuxième arbre de bobinage (7') par pivotement, le dispositif de maintien (12) ainsi libéré pouvant être déplacé linéairement sur le bras pivotant (11, 11') en direction du contre-cylindre (6) et le premier arbre de bobinage (7) qui présente la bobine (K) partiellement remplie de matériau pouvant être transféré dans la zone du dispositif (14) de lancement du bobinage.

12. Dispositif selon l'une quelconque des revendications 1 à 11, **caractérisé en ce que** le dispositif de maintien (12) situé sur le bras pivotant (11, 11') et les pièces respectives de serrage (18) de l'arbre de bobinage (7) peuvent être déplacées dans la zone du dispositif (14) de lancement du bobinage, dans une position de transfert située sur un rayon (R) commun.

13. Dispositif selon l'une quelconque des revendications 1 à 12, **caractérisé en ce qu'**au moyen de son entraînement de déplacement (15), le dispositif (14) de lancement du bobinage peut être déplacé linéairement vers le contre-cylindre (6) depuis la position supérieure de transfert qui saisit l'arbre de bobinage (7, 7') au moyen des composants de serrage (18) jusque dans la position de lancement du bobinage.

14. Dispositif selon l'une quelconque des revendications 1 à 13, **caractérisé en ce que** le dispositif (14) de lancement du bobinage présente un entraînement auxiliaire (36) qui peut être relié à l'arbre de bobinage (7) de préférence par des roues dentées (37, 38, 39) qui servent d'éléments d'entraînement, un deuxième lancement du bobinage créé après une découpe transversale de la nappe de matériau (2) pouvant être détecté au moyen d'un déplacement de rotation imprimé à l'arbre de bobinage (7) par ce module ainsi que par un déplacement de poussée (P).

15. Dispositif selon l'une quelconque des revendications 1 à 14, **caractérisé en ce que** le dispositif (14) de lancement du bobinage s'engage par la liaison à roues dentées (37, 38) contre une denture radiale (39) de l'arbre de bobinage (7).

16. Dispositif selon l'une quelconque des revendications 1 à 15, **caractérisé en ce que** dans la zone du dispositif de maintien (12), les bras pivotants (11, 11') présentent au moins un entraînement de centrage (27) qui peut être relié à l'arbre de bobinage (7).

17. Dispositif selon l'une quelconque des revendications 1 à 16, **caractérisé en ce que** l'entraînement de centrage (27) présente dans la zone d'un moteur d'entraînement (31) un arbre d'entraînement (33) qui peut être déplacé axialement et dont un dispositif d'entraînement frontal (34) engage une denture (35) située sur l'arbre de bobinage (7).

18. Dispositif selon l'une quelconque des revendications 1 à 17, **caractérisé en ce que** les couples moteurs respectifs de l'entraînement de centrage (27) et de l'entraînement auxiliaire (26) peuvent être régulés simultanément en fonction de la position de travail du dispositif (1).

19. Dispositif selon l'une quelconque des revendications 1 à 18, **caractérisé en ce que** le dispositif de maintien (12) de l'arbre de bobinage (7; 7') est soutenu en même temps que l'entraînement de centrage (27) par un guide linéaire (30) prévu sur le bras pivotant (11, 11') et **en ce qu'**une unité de déplacement (29) reliée à l'unité de commande (10) est prévue pour déplacer linéairement (C) ce module sur le bras pivotant (11, 11').

20. Dispositif selon l'une quelconque des revendications 1 à 19, **caractérisé en ce que** dans la zone du déplacement horizontal du dispositif de maintien (12), l'arbre de bobinage (7) peut être déplacé par un dispositif qui transfère la bobine complète (F) de matériau dans la zone d'un dispositif de traction (21) qui est soutenu librement dans la zone d'une des parties latérales du bâti du dispositif (5) et qui présente des mâchoires de serrage (22, 23) qui saisissent l'arbre de bobinage (7) d'un côté.

21. Dispositif selon l'une quelconque des revendications 1 à 20, **caractérisé en ce que** la bobine complète (F) de matériau peut être déplacée dans la zone située au-dessus d'un chariot inférieur (24) duquel la bobine complète (F) de matériau peut être reprise, les bras pivotants (11, 11') pouvant ensuite être abaissés dans une position de libération proche du sol.

22. Dispositif selon l'une quelconque des revendications 1 à 21, **caractérisé en ce que** le dispositif de traction (21) est doté d'un dispositif de mesure qui détecte le transfert de la bobine complète (F) de matériau sur le chariot inférieur (24) et au moyen duquel le déplacement d'ouverture des mâchoires de serrage (22, 23) peut être commandé.

23. Dispositif selon l'une quelconque des revendications 1 à 22, **caractérisé en ce qu'**un module de soutien qui saisit par-dessous l'arbre de bobinage (7) qui déborde librement coopère avec le dispositif de traction (21).

24. Dispositif selon l'une quelconque des revendications 1 à 23, **caractérisé en ce que** dans la zone du contre-cylindre (6), le dispositif (1) présente un dispositif de poussée (50) qui déplace la nappe (2) de matériau contre l'arbre de bobinage (7) à l'aide d'un cylindre d'application (51).

25. Dispositif selon la revendication 24, **caractérisé en ce que** le dispositif de poussée (50) est soutenu à pivotement dans la zone de l'axe transversal (B) du dispositif (1) et **en ce que** dans le sens de rotation (A, A'), le cylindre d'application (51) repose ainsi contre la nappe de matériau (2') bobinée en aval d'un interstice de bobinage (52) formé entre le contre-cylindre (6) et l'arbre de bobinage (7).

26. Dispositif selon la revendication 24 ou 25, **caractérisé en ce qu'**entre le contre-cylindre (6) et l'arbre de bobinage (7) ou le matériau enroulé, l'interstice de bobinage (52) qui peut être réglé de manière très largement quelconque est de préférence de 10 mm.

27. Dispositif selon l'une quelconque des revendications 24 à 26, **caractérisé en ce que** lorsque le cylindre d'application (51) peut être placé par le bas contre l'arbre de bobinage (7) lorsque le contre-cylindre (6) tourne dans le sens contraire des aiguilles d'une montre (flèche A), le cylindre d'application (51) peut être déplacé jusqu'en dessous du plan horizontal (E) pendant l'opération de bobinage et **en ce qu'**après que la bobine complète (F) a été enlevée, le cylindre d'application (51) peut être rebasculé vers le cylindre de bobinage (7') suivant.

28. Dispositif selon l'une quelconque des revendications 24 à 27, **caractérisé en ce que** lorsque le contre-cylindre (6) tourne dans le sens des aiguilles d'une montre, le cylindre d'application (51') peut être appliqué par le haut contre le cylindre de bobinage (7), le cylindre d'application (51') ne pouvant être déplacé pendant l'opération de bobinage qu'au-dessus du plan horizontal (E), **en ce qu'**après enlèvement de la bobine complète (F), le cylindre d'application (51) peut être renvoyé par basculement dans sa position initiale (ligne 61) et **en ce qu'**ensuite l'arbre de bobinage (7') suivant peut être amené devant le cylindre d'application (51').
